# EUROPÄISCHE PATENTSCHRIFT

(11) **EP 0 527 972 B1**
(45) Veröffentlichungstag und Bekanntmachung des Hinweises auf die Patenterteilung: **15.11.1995**
(21) Anmeldenummer: 92901739.0
(22) Anmeldetag: 16.01.1992
(51) Int. Cl.: D03J 1/00, D03D 47/20

(54) **GREIFERWEBMASCHINE**
GRIPPER-SHUTTLE LOOM
METIER A TISSER A LANCE

(30) Priorität: 08.03.1991 CH 710/91
(43) Veröffentlichungstag der Anmeldung: 24.02.1993
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9200009
(87) Internationale Veröffentlichungsnummer: WO9215738

(56) Entgegenhaltungen:
- DE-A- 2 145 351
- DE-A- 2 644 343
- FR-A- 1 563 122

## Beschreibung

Die Erfindung betrifft eine Greiferwebmaschine gemäss Oberbegriff des Anspruches 1.

Eine Greiferwebmaschine der eingangs genannten Art ist beispielsweise aus der DE-PS 26 44 343 und der FR-A 1 563 122 bekannt. Dabei wird ein Luftstrahl gegen den Greifer gerichtet, wenn der Greifer geöffnet ist. Es besteht jedoch die Gefahr, dass mittels des gegen den Greifer gerichteten Luftstrahls Staub, Flusen und Fadenreste in den Greifer oder andere Teile der Greiferwebmaschine geblasen werden und sich dort störend ablagern und/oder die Umgebung belasten.

Die obigen Nachteile sollen gemäss der DE-A-2 145 351 durch eine Greifer-Reinigungsvorrichtung beseitigt werden, bei der zur Reinigung des Greifers eine Blasvorrichtung durch eine Saugvorrichtung ersetzt worden ist. Der Hauptnachteil dieser Reinigungsvorrichtung besteht allerdings darin, dass eine Saugvorrichtung im Vergleich zu einer Blaseinrichtung keine optimale Reinigung ergibt.

Aufgabe der Erfindung ist es, eine Greiferwebmaschine so auszubilden, dass die genannten Nachteile vermieden werden.

Die Aufgabe wird erfindungsgemäss durch die kennzeichnenden Merkmale des Anspruches 1 gelöst. Dadurch, dass auf den Greifer einerseits eine Blasdüse und andererseits eine Saugdüse einwirken und der Greifer überdies so ausgebildet ist, dass auch ein Luftdurchtritt von der Blasdüse zur Saugdüse möglich ist, ergibt sich eine optimale Reinigung des Greifers, wobei gleichzeitig das Ablagern von Schmutz, Flusen und Fadenresten in anderen Teilen der Greiferwebmaschine vermieden werden. Damit wird eine optimale Betriebssicherheit der Greiferwebmaschine sowie eine Schonung der Umgebung erreicht.

Vorteilhafte Ausgestaltungen der Greiferwebmaschine sind in den Ansprüchen 2 bis 10 beschrieben.

Es ist möglich, die Blasdüse auf der Abzugseite des Greifers, d.h. jener Seite, die der Abzugvorrichtung zugewandt ist, anzuordnen. Vorteilhafter ist jedoch eine Ausgestaltung nach Anspruch 2, wodurch jegliche Gefahr vermieden wird, dass Flusen, Staub und dergleichen in den Bereich der Fachbildung gerät und dort mit in das Gewebe eingebunden würde.

Besonders vorteilhaft ist eine Ausgestaltung der Greiferwebmaschine nach Anspruch 3, da dann die Blasdüse mittels des Luftstroms Verunreinigungen direkt in die Saugdüse bläst. Dies wird unterstützt, wenn die gemeinsame Achse der Blasdüse und der Saugdüse parallel zur Warenbahn liegt. Es hat sich herausgestellt, dass sich optimale Ergebnisse erzielen lassen, wenn die gemeinsame Achse nach Anspruch 4 angeordnet ist. Ansich ist es möglich, die Saugvorrichtung so auszubilden, dass der Saugvorgang während des Eintragens des Schussfadens in die Webstelle ausgeschaltet ist. Es hat sich jedoch herausgestellt, dass man bessere Ergebnisse erhält, wenn die Saugvorrichtung nach Anspruch 5 ununterbrochen im Einsatz ist. Für die Blasdüse ist es hingegen von Vorteil, wenn diese nicht dauernd im Einsatz ist, sondern nur dann, wenn sich der Greifer auch tatsächlich im Bereich der Blasdüse befindet. Zur Steuerung der Druckluft eignet sich eine Ausgestaltung nach Anspruch 6. Je näher das Magnetventil an der Blasdüse angeordnet ist, umso geringer sind die Verluste der Druckluft und umso besser wird das Reinigungsergebnis. Es ist besonders zweckmässig, die Druckluftzufuhr auf die jeweiligen Bedürfnisse einzustellen, sodass sich eine Ausgestaltung nach Anspruch 7 empfiehlt. Dadurch ist es beispielsweise möglich, den Druckluftvorgang insbesondere auf die jeweils zu verwendenden Schussfadengarne abzustellen, sodass besonders flauschige und flusenreiche Garne einer stärkeren Luftbehandlung ausgesetzt werden können, als dies bei glatten Kunststoffgarnen notwendig ist. Die Anpassung des Druckluftstromes an die jeweiligen Bedürfnisse gestattet auch eine Reduktion des Energiebedarfs und damit der Betriebskosten der Greiferwebmaschine. Besonders günstige Ergebnisse ergeben sich bei der Ausbildung der Greiferwebmaschine nach den Ansprüchen 8 bzw. 9.

Bei Greiferwebmaschinen, die auf einer Seite einen Bring-Greifer und auf der anderen Webseite einen Hol-Greifer aufweisen, ist eine Ausgestaltung nach Anspruch 10 von Vorteil.

Ausführungsbeispiele des Gegenstandes der Erfindung werden nachfolgend anhand der Zeichnungen näher beschrieben, dabei zeigen:
- Figur 1: das Schema einer Greiferwebmaschine im Grundriss;
- Figur 2: die Anordnung einer Blasdüse und einer Saugdüse am Greifer in Ansicht vom Webbereich aus;
- Figur 3: ein Funktionsdiagramm der Greiferwebmaschine.

Die Figur 1 zeigt das Schema einer Greiferwebmaschine im Grundriss, wobei Kettfäden 2 von einem Kettbaum 4 über eine Fachbildevorrichtung 6 zum Webbereich 8 geführt sind. Dort werden in ein offenes Webfach Schussfäden 10 eingetragen und mittels eines Webblattes 12 an einer Anschlagkante 14 angeschlagen. Das fertige Gewebe d.h. die Warenbahn 16 wird mittels eines Warenbaumes 18 abgezogen und aufgewickelt.

Zum Eintragen des Schussfadens dienen im vorliegenden Fall zwei Greifer 20,22, wobei der eine Greifer 20 als Bring-Greifer ausgestaltet und den von einer Schussfadenzuführvorrichtung 24 vorgelegten Faden 26a bis 26c in die erste Hälfte des Webfaches einführt. Dort wird der Faden von dem als Hol-Greifer ausgebildeten Greifer 22 übernommen und vollständig durch das Webfach gezogen. Jeder Greifer 20,22 ist an einem Greiferband 28 befestigt, das ihn in einer hin- und hergehenden Weise in das Webfach einführt und wieder herauszieht. An den ausserhalb des Webbereiches 8 liegenden Bereichen sind den Greifern 20,22 Reinigungsvorrichtungen 30a,30b zugeordnet.

Die dem Bring-Greifer 20 zugeordnete Reinigungsvorrichtung 30a enthält eine Blasvorrichtung 32, die über eine Zuleitung 34 einer Blasdüse 36 Druckluft zuführt. Zur Steuerung der Druckluft ist ein Magnetventil 38 vorgesehen, das möglichst nahe an der Blasdüse 36 angeordnet ist, wobei der Abstand nicht grösser als 200 mm sein soll. Die Blasdüse liegt auf der der Fachbildevorrichtung 6 zugeordneten Seite des Bring-Greifers 20. Auf der dem Warenbaum 18 zugeordneten Seite ist der Blasdüse 36 eine Saugdüse 40 einer Saugvorrichtung 42 zugeordnet. Die Saugdüse 40 ist mit einer länglichen, sich in Richtung des Greifers 20 erstreckenden Oeffnung versehen.

Wie insbesondere aus Figur 2 zu entnehmen ist, ist der Bring-Greifer 20 so ausgestaltet, dass sein mit dem Greiferband 28 verbundener Träger 44 Oeffnungen 46 aufweist, durch die die Druckluft aus der Blasdüse direkt zwischen die geöffneten Klemmbacken 48,50 des Bring-Greifers und weiter in die Oeffnung der Saugdüse gelangt. Hierzu sind die Achsen der Blasdüse 36 und der Saugdüse 40 auf einer gemeinsamen Achse 52 angeordnet, die einerseits parallel zur Warenbahn 16 liegt und andererseits einen Winkel von 30° bis 150° mit der Laufrichtung 54 des Bring-Greifers 20 bildet.

Die dem Hol-Greifer 22 zugeordnete Reinigungsvorrichtung 30b ist analog der Reinigungsvorrichtung 30a ausgebildet. Beim Hol-Greifer wirkt die Reinigungsvorrichtung auf einen Fanghaken 56, der den Schussfaden 10 vom Bring-Greifer 20 übernimmt und mittels einer Klemmleiste 58 festhält. Die Klemmleiste wird in der in Figur 1 gezeigten Stellung durch nicht dargestellte Mittel geöffnet. Die Blasvorrichtung kann gegebenenfalls das Lösen des gefangenen Schussfadens unterstützen.

Die Figur 3 zeigt die Wirkungsweise der Reinigungsvorrichtung während eines Schusseintragszyklus 60 anhand des Drehwinkels der Hauptwelle. Die Kurven 62 und 64 stellen die Fachbildung dar. Die Kurven 66 und 68 verdeutlichen die Bewegung der Greifer 20,22. Der Schusseintrag 70 erfolgt zwischen 70° und 290° Drehwinkel. Während der Saugbetrieb 72 der Saugvorrichtung 42 ununterbrochen ist, erfolgt der Blasbetrieb 74 der Blasvorrichtung 32 nur unmittelbar vor dem Schusseintrag 70 während 290° bis 70° Drehwinkel. Das Magnetventil 38 ist mit einer nicht dargestellten programmmierbaren Steuervorrichtung, insbesondere Mustersteuervorrichtung der Greiferwebmaschine verbunden. Dadurch ist es möglich, die Blasvorrichtung so zu steuern, dass sie auf verschiedene Fadenarten, Gewebemuster und dergleichen eingestellt werden kann.

### BEZUGSZEICHENLISTE

- 2: Kettfaden
- 4: Kettbaum
- 6: Fachbildevorrichtung
- 8: Webbereich
- 10: Schussfaden
- 12: Webblatt
- 14: Anschlagkante
- 16: Gewebe
- 18: Warenbaum
- 20: Greifer
- 22: Greifer
- 24: Schussfadenzuführvorrichtung
- 26a: Faden
- 26b: Faden
- 26c: Faden
- 28: Greiferband
- 30a: Reinigungsvorrichtung
- 30b: Reinigungsvorrichtung
- 32: Blasvorrichtung
- 34: Zuleitung
- 36: Blasdüse
- 38: Magnetventil
- 40: Saugdüse
- 42: Saugvorrichtung
- 44: Träger
- 46: Oeffnung
- 48: Klemmbacke
- 50: Klemmbacke
- 52: Achse (gemeinsam)
- 54: Laufrichtung
- 56: Fanghaken
- 58: Klemmleiste
- 60: Schusseintragszyklus
- 62: Fachbildung
- 64: Fachbildung
- 66: Greifer-Bewegung
- 68: Greifer-Bewegung
- 70: Schusseintrag
- 72: Saugbetrieb
- 74: Blasbetrieb

## Patentansprüche

1. Greiferwebmaschine mit einer pneumatisch Greifer-Reinigungsvorrichtung mit mindestens einem mittels eines Greiferbandes antreibbaren Greifers (20,22), dem ausserhalb des Webbereiches (8) die Blasdüse (36) einer Blasvorrichtung (32) der Reinigungsvorrichtung zugeordnet ist, dadurch gekennzeichnet, dass der Blasdüse (36) auf der gegenüberliegenden Seite des Greifers (20,22) die Saugdüse (40) einer Saugvorrichtung (42) der Reinigungsvorrichtung zugeordnet ist, wobei die Richtung der Blasdüse (36) gegen die Oeffnung der Saugdüse (40) gerichtet ist und der Greifer (20,22) so ausgebildet ist, dass er einen Luftdurchtritt von der Blasdüse (36) zur Saugdüse (40) ermöglicht.

2. Greiferwebmaschine nach Anspruch 1, dadurch gekennzeichnet, dass die Blasdüse (36) auf der Fachbildeseite des Greifers (20,22) angeordnet ist.

3. Greiferwebmaschine nach Anspruch 1 oder 2, dadurch gekennzeichnet, dass die Achse der Blasdüse (36) und die Achse der Saugdüse (40) mindestens annähernd auf einer gemeinsamen Achse (52) liegen, die vorzugsweise parallel zur Warenbahn (16) verläuft.

4. Greiferwebmaschine nach Anspruch 3, dadurch gekennzeichnet, dass die gemeinsame Achse (52) einen Winkel von 30° bis 150° mit der Laufrichtung (54) des Greifers (20,22) bildet.

5. Greiferwebmaschine nach einem der Ansprüche 1 bis 4, dadurch gekennzeichnet, dass die Saugvorrichtung (42) ununterbrochen im Einsatz ist.

6. Greiferwebmaschine nach einem der Ansprüche 1 bis 5, dadurch gekennzeichnet, dass in der Zuleitung (34) zur Blasdüse (36) ein Magnetventil (38) angeordnet ist, dessen Abstand zur Blasdüse (36) vorzugsweise kleiner als 200 mm ist.

7. Greiferwebmaschine nach Anspruch 6, dadurch gekennzeichnet, dass das Magnetventil (38) programmässig steuerbar ist.

8. Greiferwebmaschine nach einem der Ansprüche 1 bis 7, dadurch gekennzeichnet, dass die Blasdauer während des Schusseintragszyklus (60) von 290° bis 70° stattfindet.

9. Greiferwebmaschine nach einem der Ansprüche 1 bis 8, dadurch gekennzeichnet, dass der Druck der Druckluft kleiner als 6 bar ist.

10. Greiferwebmaschine nach einem der Ansprüche 1 bis 9, welche auf einer Webseite einen Bring-Greifer (20) und auf der anderen Webseite ein Hol-Greifer (22) aufweist, dadurch gekennzeichnet, dass jedem Greifer (20,22) eine Blasdüse (36) und eine Saugdüse (40) zugeordnet sind.

## Claims

1. Gripper weaving machine which has a pneumatic gripper-cleaning device, having at least one gripper (20, 22), which can be driven by means of a gripper-holding strip and to which is allocated outside of the weaving region (8) a blower nozzle (36) of a blower device (32) of the cleaning device, characterised in that on the side which is opposite the gripper (20, 22), there is allocated to the blower nozzle (36) a suction nozzle (40) of a suction device (42) of the cleaning device, with the direction of the blower nozzle (36) being directed against the opening of the suction nozzle (40) and the gripper (20, 22) being formed in such a way that it permits a through-flow of air from the blower nozzle (36) to the suction nozzle (40).

2. Gripper weaving machine according to claim 1, characterised in that the blower nozzle (36) is arranged on the shed-forming side of the gripper (20, 22).

3. Gripper weaving machine according to claim 1 or 2, characterised in that the axis of the blower nozzle (36) and the axis of the suction nozzle (40) lie such that they are at least approximately on a common axis (52), which preferably extends such that it is parallel to the run of cloth (16).

4. Gripper weaving machine according to claim 3, characterised in that the common axis (52) forms an angle of 30° to 150° with the direction of movement (54) of the gripper (20, 22).

5. Gripper weaving machine according to one of the claims 1 to 4, characterised in that the suction device (42) is continuously in use.

6. Gripper weaving machine according to one of the claims 1 to 5, characterised in that arranged in the supply line (34) to the blower nozzle (36) there is a solenoid valve (38), which is at a distance from the blower nozzle (36) of preferably less than 200 mm.

7. Gripper weaving machine according to claim 6, characterised in that the solenoid valve (38) can be program-controlled.

8. Gripper weaving machine according to one of the claims 1 to 7, characterised in that the blowing duration takes place during the weft-insertion cycle (60) from 290° to 70°.

9. Gripper weaving machine according to one of the claims 1 to 8, characterised in that the pressure of the compressed air is less than 6 bar.

10. Gripper weaving machine according to one of the claims 1 to 9, which on one weaving side has a bring-gripper (20) and on the other weaving side has a fetch-gripper (22), characterised in that allocated to each gripper (20, 22) are a blower nozzle (36) and a suction nozzle (40).

## Revendications

1. Métier à tisser à lance à pince comportant un dispositif pneumatique de nettoyage de pince et au moins une pince (20,22) actionnable au moyen d'un ruban à pince, la buse de soufflage (36) d'un dispositif de soufflage (32) du dispositif de nettoyage étant attribuée à cette pince à l'extérieur du domaine de tissage (8), caractérisé en ce qu'il est attribué à la buse de soufflage (36) sur le côté opposé à la pince (20,22) la buse d'aspiration (40) d'un dispositif d'aspiration (42) du dispositif de nettoyage, la direction de la buse de soufflage (36) étant dirigée vers l'ouverture de la buse d'aspiration (40) et la pince (20,22) étant réalisée de telle façon qu'elle rende possible un passage de l'air de la buse de soufflage (36) vers la buse d'aspiration (40).

2. Métier à tisser à lance à pince selon la revendication 1, caractérisé en ce que la buse de soufflage (36) est disposée sur le côté de la pince (20,22) où se fait la formation de la foule.

3. Métier à tisser à lance à pince selon la revendication 1 ou 2, caractérisé en ce que l'axe de la buse de soufflage (36) et l'axe de la buse d'aspiration (40) sont disposés au moins approximativement selon un axe commun (52) qui s'étend de préférence parallèlement à la voie de tissu.

4. Métier à tisser à lance à pince selon la revendication 3, caractérisé en ce que l'axe commun (52) fait un angle der 30° à 150° avec la direction de mouvement de la pince (20,22).

5. Métier à tisser à lance à pince selon l'une des revendications 1 à 4, caractérisé en ce que le dispositif d'aspiration (42) demeure en fonctionnement de façon ininterrompue.

6. Métier à tisser à lance à pince selon l'une des revendications 1 à 5, caractérisé en ce qu'est disposée dans la conduite d'alimentation de la buse de soufflage (36) une vanne magnétique (38) dont la distance à la buse de soufflage (36) est de préférence inférieure à 200 mm.

7. Métier à tisser à lance à pince selon la revendication 6, caractérisé en ce que la vanne magnétique (38) est susceptible d'être commandée par programme.

8. Métier à tisser à lance à pince selon l'une des revendications 1 à 7, caractérisé en ce que la durée de soufflage a lieu de 290° à 70° pendant le cycle d'insertion de trame (60).

9. Métier à tisser à lance à pince selon l'une des revendications 1 à 8, caractérisé en ce que la pression de l'air comprimé est inférieur à 6 bar.

10. Métier à tisser à lance à pince selon l'une des revendications 1 à 9, comportant sur l'un des côtés du tissage une pince d'introduction (20) et sur l'autre côté du tissage une pince de retrait (22), caractérisé en ce qu'à chaque pince (20,22) est attribuée une buse de soufflage (36) et une buse d'aspiration (40).
